# EUROPÄISCHE PATENTSCHRIFT

(11) **EP 2 372 022 B1**
(45) Veröffentlichungstag und Bekanntmachung des Hinweises auf die Patenterteilung: **31.12.2014**
(21) Anmeldenummer: 10003083.2
(22) Anmeldetag: 23.03.2010
(51) Int. Cl.: E01C 19/48

(54) **Straßenbaumaschine**
Street construction machine
Engin de construction routière

(43) Veröffentlichungstag der Anmeldung: 05.10.2011
(73) Patentinhaber: Joseph Vögele AG, 67067 Ludwigshafen (DE)
(72) Erfinder: Heindtel, Michael, 68199 Mannheim (DE)
(74) Vertreter: Grünecker, Kinkeldey, Stockmair & Schwanhäusser

(56) Entgegenhaltungen:
- EP-A2- 1 036 883
- DE-U1- 9 308 802
- JP-A- 2001 103 605

## Beschreibung

Die Erfindung betrifft einen Straßenfertiger oder Straßenfertiger-Beschicker der im Oberbegriff des Patentanspruchs 1 angegebenen Art.

Bei einem aus EP 1 036 883 A bekannten Straßenfertiger ist es bekannt, Normsteckdosen vorzusehen, die vom Drehstromgenerator mit Strom versorgt werden. An diesen Normsteckdosen können elektrische Normverbraucher angeschlossen werden, die auf eine Standard-Netzspannung und zumindest im Wesentlichen stabile Frequenz angewiesen sind, z.B. eine Handbohrmaschine, ein Hochdruckreiniger, ein Schrauber, oder auch Handlampen bzw. Netzteile für Mobiltelefone, Laptops und dgl.. Solche Normverbraucher werden in der Regel nicht für den Arbeitsbetrieb der Straßenbaumaschine benötigt, sondern auf der Baustelle in Verbindung mit dem Betrieb oder Reinigungszyklen oder Wartungszyklen und dgl. der Straßenbaumaschine. Da der Drehstromgenerator mehr oder weniger direkt vom Verbrennungsmotor angetrieben wird, dessen Drehzahl abhängig vom Lastzustand variiert, variiert auch die Frequenz des vom Drehstromgenerator gelieferten Stroms. Im Regelfall wird nur bei niedriger Motordrehzahl, z.B. Leerlaufdrehzahl oder angehobener Leerlaufdrehzahl, am Drehstromgenerator und den Steckdosen eine Frequenz von etwa 50 Hz erreicht, so dass nur in diesem engen Motordrehzahlbereich gängige elektrische Normverbraucher betrieben werden können. Wird die Motordrehzahl gegenüber diesem für die Normverbraucher zulässigen Drehzahlbereich erhöht, wird zwar im Regelfall die Ausgangsspannung des Drehstromgenerators stabilisiert, steigt jedoch die Frequenz proportional zur Drehzahl an. Dies würde zu Schäden in den elektrischen Normverbrauchern führen. Deshalb ist es bekannt, die vorgesehenen Steckdosen nur für die zulässige Frequenz freizuschalten, jedoch dann abzuschalten, wenn die Frequenz zu niedrig oder zu hoch wird. Dies bedeutet durchaus nennenswerten technischen Aufwand für die Aktivierung und Deaktivierung der Normsteckdosen und hat den grundsätzlichen Nachteil, solche Normverbraucher dann nicht mehr betreiben zu können, wenn der Verbrennungsmotor nicht mit einer vorbestimmten niedrigen Drehzahl läuft. Im normalen Arbeitsbetrieb läuft der Verbrennungsmotor bei Volllast meist mit einer zu hohen Drehzahl für elektrische Normverbraucher, so dass diese dann nicht benutzt werden können. Es besteht jedoch erheblicher Bedarf, bestimmte elektrische Normverbraucher permanent an der Straßenbaumaschine betreiben zu können, und nicht nur abhängig in einem niedrigen Lastzustand des Verbrennungsmotors. Diese Forderung lässt sich zwar erfüllen, in dem keine "gängigen" elektrischen Normverbraucher angeschlossen werden, sondern nur spezielle Verbraucher, die hohe oder variierende Frequenzen vertragen, wobei auch spezielle Steckverbinder benutzt werden. Dies bedeutet jedoch einen erheblichen Kostenmehraufwand. Alternativ ist es auch möglich, das meist vorgesehene 24-Volt-Bordnetz der Straßenbaumaschine, beispielsweise gespeist aus einer Batterie, für manche elektrische Normverbraucher zu benutzen. Dann wird jedoch das 24-Volt-Bordnetz durch ständig oder häufig eingeschaltete elektrische Normverbraucher stark belastet.

Bei einem aus JP 2001 10 36 05 A bekannten Radlader ist an eine Versorgungsleitung zu elektrischen Radmotoren, die frequenzunabhängig betreibbar und an einem Generator angeschlossen sind, einen Umrichter anzuschließen, dem ein gesteuerter Transformator nachgeschaltet ist, an den eine Steckdose angeschlossen ist, in welcher eine vorbestimmte Frequenz und eine vorgeschriebene Spannung bereitgestellt werden. Sowohl der Umrichter als auch der Transformator sind separat aus einer zentralen Steuervorrichtung gesteuert. Der nachgeschaltete Transformator dient zum Erzeugen einer Potenzialtrennung, damit an der Steckdose spezielle Verbraucher betrieben werden können.

Der Erfindung liegt die Aufgabe zugrunde, einen Straßenfertiger oder Straßenfertiger-Beschicker der eingangs genannten Art anzugeben, bei dem das gegebene hohe elektrische Leistungsvermögen des Drehstromgenerators auch zum ständigen oder bedarfsabhängigen Betrieb elektrischer Normverbraucher unabhängig von der Drehzahl des Verbrennungsmotors nutzbar ist, d.h. dem Betrieb von "gängigen" oder Normverbrauchern, die auf konstante Frequenz der Spannung angewiesen sind.

Die gestellte Aufgabe wird mit den Merkmalen des Anspruchs 1 gelöst.

Am Straßenfertiger oder Beschicker und/oder an einer Einbaubohle des Straßenfertigers sind z. B. mehrere Anschlusseinrichtungen verteilt angeordnet, die über die zentrale Spannungsversorgungseinheit oder auch mehrere Spannungsversorgungseinheiten mit Netzspannung und konstanter Frequenz versorgt werden. Auf diese Weise lassen sich elektrische Verbraucher wahlweise an verschiedenen Stellen der Straßenbaumaschine anschließen und optimaler einsetzen Die stabilisierte Spannungsversorgungseinheit stellt unabhängig von der Drehzahl des Verbrennungsmotors bzw. der Arbeitsdrehzahl des Drehstromgenerators für die für elektrische Normverbraucher vorgesehene Anschlusseinrichtung eine jeweils zweckmäßige Netzspannung permanent mit stabiler Frequenz bereit. Es können somit alle gängigen elektrischen Verbraucher permanent oder häufig oder jeweils bei Bedarf betrieben werden, die auf eine bestimmte Netzspannung und vor allem eine weitgehend stabile konstante Frequenz angewiesen sind. Solche elektrischen Normverbraucher sind beispielsweise Elektrowerkzeuge, Beleuchtungseinrichtungen, Gasentladungs-Lichtballone, Kühlboxen, Netzteile für Mobiltelefone oder Laptops, oder dgl.. Aus dem Betrieb dieser elektrischen Normverbraucher entsteht keine unzweckmäßige Belastung des 24-Volt-Bordnetzes. Es werden keine exotischen Steckverbinder benötigt. Die große Leistungsreserve des Drehstromgenerators wird auf universelle Weise besser genutzt. Der technische Mehraufwand für die Spannungsversorgungseinheit ist dem technischen Aufwand für frequenzabhängig abschaltbare Anschlussmöglichkeiten oder für frequenzunabhängig betreibbare, elektrische Verbraucher gleichzusetzen. Jedoch kann Bedienungspersonal an und im Umkreis der Straßenbaumaschine auf der Baustelle bei Bedarf kostengünstige Einrichtungen nach Belieben und so anwenden, als wäre ein Standardstromnetz vorhanden. Dabei weist die stabilisierte Spannungsversorgungseinheit wenigstens eine Universal-Umrichterschaltung auf, mit der aus vom Drehstromgenerator mit variierender Frequenz erzeugter Wechselspannung, die gegebenenfalls sogar variiert, sozusagen in einem Zwischenkreis, eine Zwischenspannung, und aus der Zwischenspannung die benötigte Netzspannung mit stabiler Frequenz erzeugbar ist. Der Zwischenkreis enthält Brückengleichrichter oder einem geregelten Schaltnetzteil. Unter stabiler Frequenz wird hierbei eine Frequenz verstanden, die gegebenenfalls beim Starten des Verbrennungsmotors noch nicht gegeben ist, aber sich zumindest dann einstellt, wenn der Verbrennungsmotor an seiner Leerlaufdrehzahl oder einem bei solchen Straßenbaumaschinen üblichen niedrigen Drehzahlniveau läuft. Die Frequenz wird dann bis zur Höchstdrehzahl oder dem Volllastzustand entsprechenden Drehzahl stabil gehalten.

Die Universal-Umrichterschaltung kann auf die jeweils gewünschte Netzspannung bzw. Frequenz eingestellt sein. Die Netzspannung wird beispielsweise abhängig von länderspezifischen Anforderungen oder den einzusetzenden elektrischen Normverbrauchern mit etwa 110 Volt, etwa 220 bis 240 Volt oder 400 Volt gewählt, mit einer Frequenz von etwa 50 Hz oder etwa 60 Hz.

Bei einer zweckmäßigen Ausführungsform weist die Anschlusseinrichtung wenigstens eine Klemme und/oder eine Normsteckdose, vorzugsweise eine Schuko-Steckdose, auf. Da über die stabilisierte Verspannungsversorgungseinheit konstant die richtige Frequenz sichergestellt bleibt, kann an einer Klemme ein elektrischer Normverbraucher auch permanent fest angeschlossen sein, z.B. ein Beleuchtungssystem, bzw. kann die Normsteckdose, insbesondere die Schuko-Steckdose, zum Anschließen des jeweils benötigten elektrischen Normverbrauchers jederzeit genutzt werden und unabhängig von der Drehzahl des laufenden Verbrennungsmotors. Um mehrere elektrische Normverbraucher parallel einsetzen zu können, kann zweckmäßig wenigstens eine Klemmenbatterie mit mehreren Anschlussmöglichkeiten und/oder eine Normsteckdosen-Batterie, mit mehreren parallel nutzbaren Schuko-Steckdosen, vorgesehen sein.

Die Spannungsversorgungseinheit kann direkt an den Drehstromgenerator angeschlossen werden, oder über ein dazwischengeschaltetes Absicherungssystem. Ferner ist es möglich, die Spannungsversorgungseinheit separat abzusichern und an eine Versorgungsleitung eines weiteren elektrischen Verbrauchers des Straßenfertigers oder des Beschickers anzuschließen, oder an eine bereits abgesicherte Versorgungsleitung zu einem solchen Verbraucher. Dies reduziert bei hoher Betriebssicherheit den schaltungstechnischen Aufwand in der Straßenbaumaschine, da die Spannungsversorgungseinheit an geeigneter Stelle platziert und verschaltet werden kann.

Ein Straßenfertiger- bzw. Beschicker- und/oder Baustellen-Beleuchtungssystem kann festverdrahtet an die Anschlusseinrichtung angeschlossen sein, wobei dieses Beleuchtungssystem eben mit Normverbrauchern bestückt ist, die auf eine stabile Frequenz und eine bestimmte Netzspannung angewiesen sind.

Anhand der Zeichnungen wird der Erfindungsgegenstand näher erläutert. Es zeigen:
- Fig. 1: eine schematische Seitenansicht eines Straßenfertigers, und
- Fig. 2: ein schematisches Blockschaltbild zur Verdeutlichung einer Anschlusseinrichtung für elektrische Normverbraucher.

Fig. 1 zeigt einen Straßenfertiger F zum Einbauen von Deckenschichten aus bituminösem oder Betoneinbaumaterial. Alternativ könnte dies ein Straßenfertiger-Beschicker sein, der zum Beschicken wenigstens eines Straßenfertigers eingesetzt und von ähnlicher Bauart wie ein Straßenfertiger ist.

Der Straßenfertiger als die Baumaschine F weist einen Unterbau 1 mit einem Fahrwerk 2 (Raupenfahrwerk, wie gezeigt, oder Räderfahrwerk, nicht gezeigt) auf. Auf dem Unterbau 1 ist ein Führerstand 3 angeordnet, bei dem sich als Primärantriebsaggregat P ein Verbrennungsmotor 4, z.B. ein Dieselmotor, und ein Kühlsystem K befinden. Im Vorderteil des Unterbaus ist ein Gutbunker 5 angeordnet, von dem sich eine Materialfördereinrichtung 6, z.B. wenigstens ein Kratzerförderband oder eine Förderschnecke, zu einer am hinteren Ende angeordneten Materialverteileinrichtung 7 erstreckt, z.B. zu einer oder mehreren Verteilerschnecken.

Am Unterbau 1 sind seitlich Ausleger 8 angelenkt, an denen die Einbaubohle B montiert ist, in welcher u.a. neben nicht näher hervorgehobenen Verdichtungsaggregaten Stampfereinrichtungen 10, gegebenenfalls Presselemente 11, Vibrationseinrichtungen 13, wenigstens eine elektrische Heizeinrichtung 18, und Breitenverstelleinrichtungen 9 angeordnet sein können. Die Ausleger 8 sind über hintere Hubzylinder 14 anhebbar, und bei ihren Anlenkungen z.B. zur Nivellierung der Einbaubohle B mittels Nivellierzylindern 15 verstellbar. Im Fahrantrieb 2 ist beispielsweise an jeder Seite ein Antriebsaggregat 16, z.B. ein hydrostatisches Antriebsaggregat, vorgesehen. Seitenwände des Bunkers 5 können mit Verstellzylindern 17 verstellt werden. Im Führerstand 3 ist eine Steuerkonsole 51 zusammen mit einer nicht näher hervorgehobenen Steuerung für die einzelnen Sekundärantriebe des Straßenfertigers F untergebracht.

Der Verbrennungsmotor 4 treibt beispielsweise über ein Pumpenverteilergetriebe 12 einen Drehstromgenerator 19. Vom Pumpenverteilergetriebe 12 können auch mehrere Hydraulikpumpen 31 angetrieben werden, die zur Versorgung hydrostatischer Sekundärantriebe im Straßenfertiger F dienen. Ferner sind, entweder an einer zentralen Stelle oder, wie angedeutet, verteilt Anschlusseinrichtungen 24 für elektrische Normverbraucher (nicht gezeigt) am Straßenfertiger F und/oder der Einbaubohle B vorgesehen, und zwar für elektrische Normverbraucher oder gängige Verbraucher, die im Betrieb einer bestimmten Netzspannung und einer stabilen Frequenz bedürfen. Die Anschlusseinrichtung 24 bzw. die Anschlusseinrichtungen 24 werden vom Drehstromgenerator 19 (siehe Fig. 2) elektrisch mit einer wählbaren Netzspannung und einer permanent zumindest im Wesentlichen stabilen oder konstanten Frequenz gespeist.

Fig. 2 verdeutlicht schematisch, wie der Verbrennungsmotor 4, z.B. der Dieselmotor, über eine Antriebsverbindung (beispielsweise das Pumpenverteilergetriebe 12 von Fig. 1) den Drehstromgenerator 19 so antreibt, dass die Arbeitsdrehzahl des Drehstromgenerators 19 stets entweder der Drehzahl des Verbrennungsmotors entspricht oder zu dieser proportional ist. An den Drehstromgenerator 19 ist beispielsweise die elektrische Heizeinrichtung 18 permanent angeschlossen, in welcher elektrische Heizstäbe (nicht gezeigt) vorgesehen sein können, die gegebenenfalls frequenzunabhängig betreibbar sein können. Die vom Drehstromgenerator 19 erzeugte Frequenz variiert z.B. zwischen etwa 40 Hz bis 140 Hz. Auch die Spannung kann dabei variieren. Beispielsweise über einen vorgesehenen CAN-Bus ist eine Spannungsabsenkung möglich. Ferner führt vom Drehstromgenerator 19 eine Versorgungsleitung 20 zu einer stabilisierten Spannungsversorgungseinheit 21 (im Straßenfertiger F ist zumindest eine solche stabilisierte Spannungsversorgungseinheit 21 an geeigneter

Stelle installiert), die eine Umrichterschaltung 22 aufweist, welche aus der vom Drehstromgenerator 19 bereitgestellten Wechselspannung (Spannungshöhe und Frequenz sind unerheblich bzw. variabel) eine Zwischenspannung generiert, z.B. in einem Zwischenkreis, z.B. mit Brückengleichrichtern oder einem geregelten Schaltnetzteil. Aus einer Zwischenspannung wird eine stabile Netzspannung, beispielsweise dem lokalen Ortsnetz entsprechend, mit weitestgehend konstantem Spannungswert und weitestgehend konstanter Frequenz, erzeugt. An die stabilisierte Spannungsversorgungseinheit 21 sind beispielsweise über eine Anschlussleitung 23 in der Anschlusseinrichtung 24 mehrere Klemmen 26 oder Normsteckdosen 25, vorzugsweise Schuko-Steckdosen, parallel angeschlossen. Es kann in der Anschlusseinrichtung 24 sogar jeweils eine Klemmenbatterie und/oder Normsteckdosen-Batterie vorgesehen sein. An die in Fig. 2 gezeigte Klemme 26 ist beispielsweise als elektrischer Normverbraucher ein Beleuchtungssystem 27 festverdrahtet angeschlossen, das ein Beleuchtungssystem des Straßenfertigers und/oder einer Baustelle sein kann. Beispielsweise ist dies ein 230 Volt Beleuchtungssystem, oder sind mehrere Gasentladungs-Lichtballone, oder dgl. festverdrahtet angeschlossen. An die Normsteckdosen 25 sind beispielsweise eine Kühlbox 28 oder ein Elektrowerkzeug wie ein Schrauber, ein Hochdruckreiniger oder eine Bohrmaschine angeschlossen, die für sekundäre Arbeiten am oder im Bereich des Straßenfertigers benutzt werden. An eine weitere Normsteckdose ist als Beispiel eines elektrischen Normverbrauchers ein Netzteil 29 für ein Mobiltelefon oder ein Laptop 30 angesteckt.

Die Netzspannung kann etwa 110 Volt, oder 220 bis 240 Volt oder auch 400 Volt betragen, je nach Bedarf, wobei die Frequenz bei etwa 50 Hz oder bei 60 Hz liegt und permanent stabil gehalten wird.

Im Straßenfertiger als Beispiel der Straßenbaumaschine F in Fig. 1 ist auch ein 24-Volt-Bordnetz Z angedeutet, das aus einer Batterie A gespeist wird, die wiederum vom Drehstromgenerator 19 oder alternativ von einer nicht gezeigten Lichtmaschine über einen Regler geladen wird. Anstelle eines oder mehrerer Mobiltelefone könnte auch ein Laptop oder dgl. angeschlossen werden. Die Anschlusseinrichtung 24 ist permanent freigeschaltet, unabhängig von der Drehzahl des Verbrennungsmotors, und wird gegebenenfalls nur während des Starts des Verbrennungsmotors 4 deaktiviert.

Die Anschlusseinrichtung 24 bzw. die stabilisierte Spannungsversorgungseinheit 21 kann ein eigenes Sicherungssystem aufweisen oder an ein beim Drehstromgenerator 19 vorgesehenes Sicherungssystem angeschlossen sein, oder auch an eine, gegebenenfalls abgesicherte, Versorgungsleitung zu einem elektrischen Verbraucher des Straßenfertigers, beispielsweise an die Versorgungsleitung zur elektrischen Heizeinrichtung 18.

## Patentansprüche

1. Straßenfertiger oder Straßenfertiger-Beschicker (F) mit einem Primärantriebsaggregat (P), das einen wenigstens einen Drehstromgenerator (19) treibenden Verbrennungsmotor (4) umfasst, und mit wenigstens einer Anschlusseinrichtung (24) für wenigstens einen handelsüblichen gängigen Wechselstromverbraucher (28, 29), **dadurch gekennzeichnet, dass** zwischen der Anschlusseinrichtung (24) und dem Drehstromgenerator (19) eine stabilisierte Spannungsversorgungseinheit (21) mit wenigstens einer Universal-Umrichterschaltung (22) mit einem Brückengleichrichter oder einen geregelten Netzteil enthaltenden Zwischenkreis zum Erzeugen einer Zwischenspannung und zum Erzeugen einer Standard-Netzspannung mit permanent stabiler Frequenz aus der Zwischenspannung zwischengeschaltet ist, mit der unabhängig von der Drehzahl des den Drehstromgenerator (19) treibenden Verbrennungsmotors (4) und variierender Frequenz vom Drehstromgenerator (19) erzeugter Wechselspannung die Standard-Netzspannung an der über eine Anschlussleitung (23) an die Universal-Umrichterschaltung (22) angeschlossenen Anschlusseinrichtung (24) bereitstellbar ist.

2. Straßenfertiger oder Straßenfertiger-Beschicker nach Anspruch 1, **dadurch gekennzeichnet, dass** die Anschlusseinrichtung (24) wenigstens eine Klemme (26) oder eine Normsteckdose (25) aufweist, vorzugsweise wenigstens eine Schuko-Steckdose.

3. Straßenfertiger oder Straßenfertiger-Beschicker nach Anspruch 1, **dadurch gekennzeichnet, dass** die Spannungsversorgungseinheit (21) entweder direkt an den Drehstromgenerator (19) oder an ein Absicherungssystem oder an eine abgesicherte Versorgungsleitung eines weiteren mit Wechselspannung mit variierender Frequenz betreibbaren elektrischen Verbrauchers , insbesondere einer elektrischen Heizeinrichtung (18), des Straßenfertigers oder Straßenfertiger-Beschickers (F) angeschlossen ist.

## Claims

1. Street construction machine or feeder (F) for a street construction machine, comprising:
a primary drive unit (P), including a combustion engine (4) driving at least one three-phase generator (19), and at least one connection means (24) for at least one conventional alternating current consumer (28, 29),
**characterized in that**
a stabilized voltage supply unit (21) comprising at least one universal converter circuit (22) with a bridge rectifier or an intermediate circuit containing a controlled power supply for generating an intermediate voltage and for generating a standard mains voltage with a permanently frequency from the intermediate voltage is connected between the connection means (24) and the three-phase generator, by means of which stabilized voltage supply unit (21) the standard mains voltage can be provided at the connection means (24) independent from the rotational speed of the combustion engine driving the three-phase generator (19) and irrespective of a varying frequency of the alternating voltage generated by the three-phase generator (19), the connection means (24) being connected via a connection line (23) to the universal converter circuit (22).

2. Street construction machine or feeder for a street construction machine according to claim 1, **characterized in that** the connection means (24) comprises at least one clamp (26) or a standard socket (25), preferably at least one grounded socket.

3. Street construction machine or feeder for a street construction machine according to claim 1, **characterized in that** the stabilized voltage supply unit (21) is connected either directly to the three-phase generator (19) or to a securing system or to a secured supply line of a further electric consumer operable with alternating voltage of varying frequency, in particular to an electric heating assembly (18) of the street construction machine or the feeder (F) for a street construction machine.

## Revendications

1. Finisseur de route ou finisseur de route-alimentateur (F) comprenant un groupe d'entraînement primaire (P), qui englobe un moteur à combustion interne ou moteur thermique (4) entraînant au moins un générateur ou alternateur triphasé (19), et comprenant au moins un dispositif de branchement (24) pour au moins un appareil récepteur-consommateur de courant alternatif (28, 29) usuel du commerce, **caractérisé en ce qu'**entre le dispositif de branchement (24) et l'alternateur triphasé (19) est intercalée une unité d'alimentation en tension stabilisée (21) comprenant au moins un circuit convertisseur universel (22) avec un circuit intermédiaire renfermant un redresseur à pont ou un bloc d'alimentation régulée, pour produire une tension intermédiaire et produire une tension de réseau ou tension d'alimentation standard avec une fréquence stable en permanence, à partir de la tension intermédiaire, unité à l'aide de laquelle il est possible de fournir, indépendamment de la vitesse de rotation du moteur à combustion interne (4) entraînant l'alternateur triphasé (19) et de la fréquence variable de la tension alternative produite par l'alternateur triphasé (19), la tension de réseau ou tension d'alimentation standard, au niveau du dispositif de branchement (24) raccordé au circuit convertisseur universel (22) par l'intermédiaire d'une ligne de raccordement (23).

2. Finisseur de route ou finisseur de route-alimentateur selon la revendication 1, **caractérisé en ce que** le dispositif de branchement (24) comprend au moins une borne (26) ou une prise normalisée (25), de préférence au moins une prise du type Schuko.

3. Finisseur de route ou finisseur de route-alimentateur selon la revendication 1, **caractérisé en ce que** l'unité d'alimentation en tension (21) est raccordée soit directement à l'alternateur triphasé (19), soit à un système de protection ou une ligne d'alimentation protégée d'un autre appareil récepteur-consommateur électrique pouvant fonctionner avec une tension alternative à fréquence qui varie, notamment un dispositif de chauffage électrique (18) du finisseur de route ou finisseur de route-alimentateur (F).
